# EUROPÄISCHE PATENTSCHRIFT

(11) **EP 1 712 471 B1**
(45) Veröffentlichungstag und Bekanntmachung des Hinweises auf die Patenterteilung: **15.08.2007**
(21) Anmeldenummer: 05008123.1
(22) Anmeldetag: 14.04.2005
(51) Int. Cl.: B65B 25/00, B65B 11/54, B65B 49/02

(54) **Vorrichtung und Verfahren zur Verpackung von Artikeln**
Device and method for packaging articles
Dispositif et procédé d'emballage d'articles

(43) Veröffentlichungstag der Anmeldung: 18.10.2006
(73) Patentinhaber: THEEGARTEN-PACTEC GMBH & CO. KG, 01237 Dresden (DE)
(72) Erfinder: Oehlert, Volker, 01809 Dohna (DE); Förster, Bodo, 01768 Reinhardtsgrimma (DE); Neubert, Dirk, 01796 Dohma (DE); Sickert, Michael, 01099 Dresden (DE)
(74) Vertreter: Moser & Götze

(56) Entgegenhaltungen:
- EP-A- 0 154 911
- EP-A- 0 737 618
- EP-A- 1 033 306
- DE-B- 1 117 475
- GB-A- 950 372
- US-A- 5 519 981

## Beschreibung

Die Erfindung betrifft eine Vorrichtung und ein Verfahren zur Verpackung von Artikeln, insbesondere kleinstückiger, vorzugsweise Schokoladenartikel.

Maschinen, welche nach dem Zwei-Stempelprinzip arbeiten, fördern den zu verpackenden Artikel mit dem Packmittel durch eine Falteinrichtung (z. B. Faltschacht) hindurch, wobei die ersten Faltungen des Packmittels um den Artikel herum erfolgen.

Hierbei wird das Packmittel bzw. der jeweilige Packmittelabschnitt intermittierend zugeführt, d. h. nur zeitweise gefördert und taktweise gestoppt, wobei der einzelne Abschnitt von einer Bahn oder Ähnlichem des Packmittels abgetrennt wird.

Dies ist erforderlich, da der Packmittelabschnitt etwa mittig zu dem Artikel, z. B. auf dessen Oberseite, positioniert wird, bevor der Artikel gemeinsam mit dem Packmittelabschnitt durch eine Aufnahmeeinheit (z. B. die Stempel) ergriffen und durch die Falteinrichtung hindurch bewegt wird.

Durch die anschließende Transportbewegung von Artikel und Packmittelabschnitt durch die Falteinrichtung hindurch wird der Bereich für die Zuführung des nachfolgenden Packmittelabschnitts durch den durch die Falteinrichtung bewegten Teil der Aufnahmeeinheit gesperrt. Erst wenn dieser Teil in seine Ausgangstellung zurückbewegt worden ist, kann der nachfolgende Packmittelabschnitt dessen Bewegungspfad kreuzen, d. h. etwa mittig zu dem Artikel positioniert werden.

Somit kann der nachfolgende Packmittelabschnitt für die Verpackung des nächsten Artikels weniger als 50% gefördert werden, da er ansonsten mit der Aufnahmeeinheit kollidiert.

Es besteht der Wunsch, die Verarbeitungs- bzw. Verpackungsgeschwindigkeit solcher Maschinen zu steigern.

Um die Geschwindigkeit einer solchen Maschine zu steigern, könnte eine Erhöhung der Bewegungsgeschwindigkeit der Aufnahmeeinheit, z. B. deren Stempel, vorgenommen werden. Einer solchen Geschwindigkeitserhöhung sind jedoch aufgrund der auftretenden Beschleunigungen und Materialbelastungen in der Maschine sowie den Artikel zumutbaren Belastungen Grenzen gesetzt.

Auch eine schnellere Zufuhr des Packmittels bzw. Packmittelabschnitts ist ohne Weiteres nicht möglich, da eine Vielzahl der verwendeten Materialien empfindlich gegenüber schwankenden Geschwindigkeitsgrößen und damit einhergehenden Belastungen ist.

Alternativerweise könnte angedacht werden, auf die etwa mittige Ausrichtung des Packmittelabschnitts zum Artikel zu verzichten. Dies begrenzt jedoch die Auswahl an Faltungsarten, die mit einer solchen Maschine durchführbar sind. So ist z. B. meist eine etwa mittige Positionierung des Packmittelabschnitts in Packmittelzufuhrrichtung für die Vornahme einer Bunch-, Brief-, Seiten-, Boden-, Säckchen- und Spitz-Faltung sowie einer Doppeldreheinschlag-Faltung usw. notwendig, wenn keine zusätzliche Faltung in der Falteinheit erfolgen soll. Soll die Verpackungsvorrichtung also eine breite Auswahl an Faltungsarten bereitstellen, ist die etwa mittige Ausrichtung von Packmittel in Packmittelzufuhrrichtung und Artikel notwendig.

Aus der EP 1 033 306 A1 ist eine Vorrichtung zum Umhüllen von Süßwarenstücken bekannt, enthalten eine Vorrichtung zum Zuführen der zu umhüllenden Produkte, ein Element, an einer Transferstation, zum Abziehen der genannten Produkte aus der genannten Zuführvorrichtung, wobei dieses ein Schubmittel enthält und in der Lage ist, zusammen mit einer Vorrichtung zur Abgabe eines Stückes von bogenförmigem Material zusammenzuarbeiten, einen Wickelkopf mit Zangen, der sich nach einer horizontalen Achse dreht, um die genannten Produkte mit einem entsprechenden Stück von bogenförmigem Material an einer Reihe von Verarbeitungsstationen zu tragen, wobei die genannten Zuführvorrichtung eine kreisförmige Scheibe enthält, angeordnet horizontal und sich um eine vertikale Achse drehend, welche und laufend verteilt eine Reihe von Vertiefungen zur Aufnahme der jeweiligen Produkte aufweist, die nach außen hin offen sind, und von denen jede an der unteren Oberfläche der genannten Scheibe und im hinteren Bereich mit einem entsprechenden Schlitz versehen ist. Dabei ist das Schubmittel derart ausgebildet, dass es auf seiner Rückkehrbewegung zur Entnahme eines weiteren Produktes aus der entsprechenden Vertiefung einen dem von oben zugeführten Packmittel nach unten abweichenden Pfad beschreibt.

Die Aufgabe der Erfindung besteht daher darin, eine Vorrichtung zur Verpackung von Artikeln zu schaffen, die eine gesteigerte Verarbeitungsgeschwindigkeit bei gleichzeitiger Bereitstellung einer Vielzahl von Faltungsarten aufweist.

Diese Aufgabe wird durch die in Anspruch 1 angegebene Vorrichtung gelöst.

Dadurch, dass die Vorrichtung zur Verpackung von Artikeln mit einer Aufnahmeeinrichtung, mit einer Falteinrichtung und mit einer Packmittelzufuhreinrichtung versehen ist, wobei die Aufnahmeeinrichtung mit dem Artikel und einem an dem Artikel in Packmittelzufuhrrichtung etwa mittig positionierten Packmittel und die Falteinrichtung derart relativ zu einander bewegbar ausgestaltet sind, dass die Aufnahmeeinrichtung sich mit dem Artikel und dem Packmittel durch die Falteinrichtung hindurchbewegt, wobei die Aufnahmeeinrichtung und die Falteinrichtung ausgestaltet sind, um dem nachfolgenden Packmittel, insbesondere bei der Rückbewegung in die Ausgangslage, auszuweichen, wobei die Falteinrichtung ein Faltschacht ist, der ausgestaltet ist, um der ausweichenden Aufnahmeeinrichtung auszuweichen, ist es möglich, das Packmittel bzw. die Packmittelabschnitte kontinuierlich zu zuführen, da es/sie nicht mit der Aufnahmeeinrichtung bzw. Falteinrichtung kollidieren kann/können, so dass keine Leistungsbegrenzung der Maschine durch die Packmittelzufuhreinrichtung vorhanden ist. Somit kann die Verarbeitungsgeschwindigkeit gesteigert werden, ohne dass weitere bzw. mehrere Aufnahme- und Falteinrichtungen vorgesehen sein müssen. Dies würde die Konstruktion und den Aufbau der Vorrichtung erheblich aufwendiger gestalten und daher auch die Kosten steigern.

Daneben ergibt sich eine Reihe von weiteren Vorteilen. So kann durch die kontinuierliche Packmittelzufuhr ein ruhiger Packmittellauf erreicht werden, so dass der jeweilige Packmittelabschnitt optimal positioniert werden kann. Zudem lässt sich eine konstante Packmittelspannung einstellen, wodurch ein Packmittelriss usw. vermieden werden kann. Dies ermöglicht eine Verarbeitung extrem empfindlicher und ansonsten schwierig zu verarbeitender Packmittel, wie z. B. empfindliche, sehr dünne Packmittel, wie Alufolie oder Polypropylen.

Nach einer bevorzugten Ausgestaltung beschreibt mindestens ein Teil der Aufnahmeeinrichtung auf ihrer Rückbewegung einen dem nachfolgenden Packmittel ausweichenden Rückbewegungspfad, der sich von dem Hinbewegungspfad unterscheidet.

Nach einer weiteren bevorzugten Ausgestaltung erfolgt die ausweichende Rückbewegung in Packmittelzufuhrrichtung. Unter Packmittelzufuhrrichtung wird die Richtung verstanden, in der das Packmittel zugeführt wird.

Nach einer weiteren bevorzugten Ausgestaltung weist die Aufnahmeeinrichtung zwei einander gegenüberliegend angeordnete Halteeinheiten auf, die den Artikel und das Packmittel (bzw. Packmittelabschnitt) zwischen sich aufnehmen, um sie durch die Falteinrichtung hindurchzuführen.

Nach einer weiteren bevorzugten Ausgestaltung ist mindestens eine Halteeinheit ausgestaltet, um bei der Rückbewegung der Aufnahmeeinheit dem nachfolgenden Packmittel auszuweichen.

Dabei kann die mindestens eine Halteeinheit ausgestaltet sein, um neben der Bewegungsrichtung durch die Falteinrichtung hindurch einer etwa quer dazu ausgerichteten Ausweichbewegungsrichtung zu folgen.

Hierzu kann nach einer weiteren bevorzugten Ausgestaltung die mindestens eine Halteeinheit drehbar an einer in Hin- und Rückbewegungsrichtung verlagerbaren Welle befestigt sein. Die Drehung der Halteeinheit kann insbesondere über einen Hebel erfolgen. Alternativ kann die mindestens eine Halteeinheit in Packmittelzufuhrrichtung verschieblich gelagert sein.

Selbstverständlich ist es auch möglich, die Falteinrichtung derart auszugestalten, dass die gesamte Falteinrichtung zusammen mit der Aufnahmeeinrichtung dem nachfolgenden Packmittel ausweichen kann.

Nach einer weiteren bevorzugten Ausgestaltung ist die Falteinrichtung ein Faltschacht, der vorzugsweise modular aufgebaut ist, d. h. seine Wände können durch Austausch einzelner Bereiche den verschiedenen Faltungsarten und Artikel ohne größeren Aufwand angepasst werden. Es versteht sich, dass der Faltschacht je nach Faltungsart auch mit Bürsten versehene Wände aufweisen kann.

Nach einer weiteren bevorzugten Ausgestaltung ist der Faltschacht geteilt ausgeführt und kann ferner mindestens eine schwenkbar gelagerte Faltschachtwand aufweisen. Alternativ weist der Faltschacht mindestens eine in Packmittelzufuhrrichtung verschieblich gelagerte Faltschachtwand auf.

Somit hindert nach einer bevorzugten Ausgestaltung, in der die beweglich, z. B. schwenkbar oder verschieblich, gelagerte Faltschachtwand ausgestaltet ist, um der Aufnahmeeinheit in Packmittelzufuhrrichtung auszuweichen, der Faltschacht die Aufnahmeeinheit nicht bei bzw. an der Ausweichbewegung und es kann ein kompakter Aufbau mit guter Zugänglichkeit erreicht werden.

Hierzu kann die Faltschachtwand über einen Hebel bewegbar sein, dessen Bewegung optional mit der Bewegung der Aufnahmeeinheit gekoppelt sein kann.

Um eine einfache Wartung und Reparatur der Falteinheit zu ermöglichen, ist diese aus der Arbeitsstellung in eine Wartungsstellung aufschwenkbar ausgeführt, wozu insbesondere eine Kugelgelenkverbindung des Hebels vorgesehen ist. Somit kann die Einstellung des Hebels trotz der Aufschwenkbarkeit beibehalten werden und dieser in einfacher Weise mit seinem Antrieb gekoppelt werden.

Die oben genannte Aufgabe wird auch durch das in Anspruch 17 angegebene Verfahren zum Verpacken von Artikeln gelöst, das insbesondere unter Verwendung der oben angegebenen Vorrichtung durchgeführt wird und folgende Schritte umfasst:
- Aufnehmen des Artikels zusammen mit einem an dem Artikel in Packmittelzufuhrrichtung etwa mittig positionierten Packmittel mittels einer Aufnahmeeinrichtung,
- Falten des Packmittels um den Artikel durch eine relative Bewegung zwischen einer Falteinrichtung und der Aufnahmeeinheit zueinander, wobei die Aufnahmeeinrichtung sich mit dem Artikel und dem Packmittel durch die Falteinrichtung hindurchbewegt,
- Abgabe des zumindest teilweise mit dem Packmittel verpackten Artikels und
- Ausführen einer dem nachfolgenden Packmittel ausweichenden Bewegung durch die Aufnahmeeinrichtung und Falteinrichtung, wobei die Falteinrichtung ein Faltschacht (5) ist, der eine der ausweichenden Aufnahmeeinrichtung (3, 4) ausweichende Bewegung vollführt.

Bei einer bevorzugten Variante des Verfahrens erfolgt die ausweichende Bewegung der Aufnahmeeinrichtung auf einem dem nachfolgenden Packmittel ausweichenden Rückbewegungspfad, der sich von dem Hinbewegungspfad unterscheidet.

Bei einer weiteren bevorzugten Variante des Verfahrens erfolgt die ausweichende Rückbewegung in Packmittelzufuhrrichtung.

Bei einer weiteren bevorzugten Variante des Verfahrens ist die Falteinrichtung ein Faltschacht mit mindestens einer beweglich gelagerten Faltschachtwand, die die der Aufnahmeeinrichtung ausweichende Bewegung vollführt.

Weitere Merkmale, Einzelheiten und Vorteile der Erfindung ergeben sich aus der nachfolgenden Beschreibung eines Ausführungsbeispieles anhand der Zeichnung. Es zeigen:
- Fig. 1: einen Ausschnitt eines Schnitts in vertikaler Richtung durch eine Vorrichtung zur Verpackung von Artikeln im Bereich der Falteinrichtung mit einem Artikel und Packmittelabschnitt in der Ausgangsstellung;
- Fig. 2: den Ausschnitt aus Fig. 1 nach dem Hindurchführen des Artikels durch die Falteinrichtung, wobei sich die Aufnahme- und Falteinrichtung in der Ausweichbewegung befinden, und
- Fig. 3: den Ausschnitt aus Fig. 1 bei der Bewegungsabfolge beim Hindurchführen des Artikels durch die Falteinrichtung und Wiedereinnahme der Ausgangsstellung.

Figur 1 zeigt einen Ausschnitt eines Schnitts in vertikaler Richtung durch eine als Ganzes mit 100 bezeichnete Vorrichtung zur Verpackung von Artikel 1 mit einem Packmittelabschnitt 2. In den Zeichnungen ist die Vorrichtung 100 etwa vertikal ausgerichtet. Es versteht sich jedoch, dass auch eine horizontale Ausrichtung möglich ist bzw. die Ausrichtung für die Erfindung keine Rolle spielt.

Die Vorrichtung 100 umfasst eine Aufnahmeeinheit, die zwei einander gegenüberliegend angeordnete Halteeinheiten 3 und 4 aufweist, die den Artikel 1 und den Packmittelabschnitt 2 zwischen sich aufnehmen, um sie durch eine als Faltschacht 5 ausgeführte Falteinrichtung hindurchzuführen, um die ersten Faltungen des Packmittelabschnitts 2 um den Artikel 1 vorzunehmen.

Die Halteeinheiten 3, 4 weisen jeweils einen Stempel 3A, 4A und einen Arm 3B, 4B auf. Die Arme 3B, 4B sind an einer Seite mit dem Stempel 3A, 4A verbunden und an der anderen Seite beweglich gelagert, so dass sie, um den Artikel 1 und den Packmittelabschnitt 2 zwischen sich aufzunehmen, aufeinander zubewegbar sind.

Die Arme 3B, 4B weisen jeweils eine gebogene Form auf, so dass die Stempel 3A, 4A sich bei einer gemeinsamen Bewegung der Anlenkstellen der Arme auf einem gekrümmten Bewegungspfad in Richtung des Pfeils H durch den Faltschacht 5 hindurchbewegen. Selbstverständlich kann auch ein geradliniger Bewegungspfad vorgesehen sein.

Der Arm 3B der einen Halteeinheit 3, die in den Figuren unten angeordnet ist, ist ferner an einer Welle 16 drehbar gelagert, so dass er in einer Richtung entlang des Pfeils R verschwenkt werden kann.

Das Packmittel wird über eine Packmittelzufuhreinrichtung 9 seitlich zugeführt, wobei ein einzelner Packmittelabschnitt 2 von einer entsprechenden kontinuierlich zugeführten Packmittelbahn durch ein rotierendes Messer 10 abgetrennt und auf einem Packmittelabschnittstisch 11 positioniert wird.

Der Packmittelabschnittstisch 11 weist eine geeignete Öffnung 8 auf, durch die die Halteeinheit 3 den Artikel 1 von unten gegen den Packmittelabschnitt 2 bzw. die gegenüber angeordnete Halteeinheit 4 drücken kann.

Der Packmittelabschnitt 2 ist bezüglich des Artikels 1 in Packmittelzufuhrrichtung Z etwa mittig ausgerichtet positioniert, bevor er zusammen mit dem Artikel 1 von den Halteeinheiten 3, 4 ergriffen wird. Je nach gewünschter Faltungsart kann der Packmittelabschnitt 2 auch in der zur Packmittelzufuhrrichtung Z quer gelegenen Richtung (d. h. in Blickrichtung auf die Figur) mittig oder außermittig (z. B. Säckchenfaltung) zum Artikel 1 ausgerichtet werden.

Die als Faltschacht 5 ausgebildete Falteinrichtung ist modular ausgestaltet, d. h. ihre Wände 6, 7, an denen die ersten Faltungen stattfinden, sind mit wenigen lösbaren Teilen demontier- und austauschbar, um den Faltschacht z. B. an die Artikelgröße oder -form anzupassen. Es versteht sich, dass auch die ggf. vorgesehenen anderen Wände ebenfalls demontier- und austauschbar sei können.

Die Wand 7 ist eine übliche starr angeordnete Wand, die dem bogenförmigen Bewegungspfad des Artikels angepasst ist.

Dagegen ist die Wand 6 schwenkbar ausgestaltet. Dazu ist sie über einen Hebel 12 in Richtung des Pfeils W verschwenkbar (vgl. Fig. 2). Somit kann die Wand 6 der in Richtung des Pfeils R verschwenkten Halteeinheit 3 ausweichen.

Die Bewegung des Hebels 12 ist über ein Kugelgelenk (nicht dargestellt) über ein entsprechendes Getriebe mit der Bewegung der Halteeinheiten 3, 4, insbesondere des Arms 3B der Halteeinheit 3, gekoppelt. Das Kugelgelenk ermöglicht es, den Faltschacht 5 aus der Betriebsstellung in eine aufgeschwenkte Wartungsstellung zu bewegen, ohne dass der Hebel 12 vom Antrieb getrennt oder nach einem Zurückschwenken in die Betriebsstellung erneut eingestellt werden muss.

Der Antrieb der Aufnahmeeinheit und der Falteinrichtung erfolgt über einen gemeinsamen Motor, dessen Bewegung über geeignete Getriebe und Wellen übersetzt wird.

In den Figuren sind nur die Wände 6, 7 des Faltschachts sichtbar, es versteht sich jedoch, dass je nach Faltungsart auch weitere Wände, z. B. parallel zur Papierebene, vorhanden sein können. Entsprechend können auch Bürstenwände usw. vorgesehen sein.

Die Vorrichtung 100 umfasst ferner eine Abführeinrichtung 13, um den Artikel 1 nach dem Hindurchführen durch den Faltschacht 5 zu übernehmen und einer weiteren Verarbeitung (z. B. abschließendes Falten) zuzuführen (vgl. Fig. 2). Die Abführeinrichtung 13 weist dazu gegenüberliegend angeordnete Greifer 14, 15 auf, die den Artikel 1 derart seitlich ergreifen, dass sie nicht mit den Halteeinheiten 3, 4 der Aufnahmeeinheit kollidieren.

Nachfolgend wird, insbesondere mit Bezug zu Fig. 3, der Ablauf der Verpackung eines Artikels 1 mit einem Packmittelabschnitt 2 beschrieben, wobei der Packmittelabschnitt in Fig. 3 aus Gründen der Übersicht weggelassen ist. Der entstehende Bewegungsablauf ist zudem gestrichelt dargestellt.

Im ersten Schritt wird ausgegangen von der in Figur 1 dargestellten Ausgangsstellung. Der Artikel 1 ist zusammen mit dem etwa mittig dazu positionierten Packmittelabschnitt 2 zwischen den Halteeinheiten 3, 4 der Aufnahmeeinrichtung auf der einen Seite des Faltschachts 5 gehalten.

Diese werden anschließend gemeinsam durch den Faltschacht 5 auf die andere Seite hindurchgeführt, wobei sich der Packmittelabschnitt 2 von den Wänden des Faltschachts geführt um den Artikel 1 durch die relative Bewegung anlegt. Dabei folgen die Halteeinheiten 3, 4 mit dem Artikel 1 und dem Packmittelabschnitt 2 dem bogenförmigen Hinbewegungspfad (Richtung des Pfeils H) durch den Faltschacht 5.

Danach erfolgt die Übernahme bzw. Abgabe des zumindest teilweise mit dem Packmittel verpackten Artikels 1 an die Abführeinrichtung 13, wozu der Artikel 1 seitlich von den Greifern 14, 15 ergriffen wird.

Nun bewegt sich zunächst die Halteeinheit 3 zurück in die Ausgangsstellung. Bei dieser Rückbewegung der Aufnahmeeinrichtung folgt sie jedoch nicht dem Hinbewegungspfad, sondern einem dem nachfolgenden Packmittelabschnitt ausweichenden Rückbewegungspfad, der sich von dem Hinbewegungspfad unterscheidet.

Dazu wird der Arm 3B der Halteeinheit 3 nicht nur entgegen der Richtung des Pfeils H zurückbewegt, sondern zusätzlich in Richtung des Pfeils R verschwenkt, so dass die Halteeinheit 3 dem in Zufuhrrichtung Z nachfolgenden Packmittelabschnitt Platz macht. Somit kann das Packmittel bzw. der nachfolgende Packmittelabschnitt für den nächsten Artikel während des gesamten obigen Ablaufs kontinuierlich weiter gefördert werden. Das Verschwenken in Richtung R erfolgt durch Drehen des Arms 3B um die Welle 16.

Da sich die Halteeinheit 3 bei der Rückbewegung innerhalb des Faltschachts 5 befindet, muss dieser der Halteeinheit 3 ausweichen, um eine Kollision zu verhindern. Dazu ist die Wand 6 über den Hebel 12 in Richtung des Pfeils W verschwenkbar, wobei diese Bewegung im vorliegenden Beispiel mit der Bewegung der Halteeinheit 3 gekoppelt ist. Auch eine Bewegung unabhängig von der Halteeinheit ist denkbar.

Sobald die Halteeinheit 3 unterhalb des Packmittelabschnittzufuhrpfades, d. h. unterhalb dem Packmittelabschnittstisch 11, angelangt ist und die Zufuhr des nachfolgenden Packmittelabschnitts nicht mehr kreuzt, wird sie entgegen der Richtung des Pfeils R zurückgeschwenkt. Anschließend kann die Halteeinheit 3 die Ausgangsstellung einnehmen und ist bereit einen neuen Artikel aufzunehmen.

Sobald der Artikel 1 von der Abführeinrichtung 13 aus dem Bereich der zweiten Halteeinheit 4 gefördert wurde, kann diese sich zum "Aufnehmen" eines neuen Artikels und eines Packmittelabschnitts in Richtung auf die erste Halteeinheit 3 zu bewegen. Der Vorgang kann erneut beginnen.

Während des gesamten Vorgangs kann das Packmittel kontinuierlich weiter gefördert werden, da der durch das Messer 10 abgetrennte Packmittelabschnitt nicht mit der Halteeinheit 3 kollidieren kann.

### Bezugszeichenliste

- 100: Vorrichtung
- 1: Artikel
- 2: Packmittelabschnitt
- 3: Halteeinheit
- 3A: Stempel
- 3B: Arm
- 4: Halteeinheit
- 4A: Stempel
- 4B: Arm
- 5: Faltschacht
- 6: Wand
- 7: Wand
- 8: Öffnung
- 9: Packmittelzufuhreinrichtung
- 10: Messer
- 11: Packmittelabschnittstisch
- 12: Hebel
- 13: Abfuhreinrichtung
- 14: Greifer
- 15: Greifer
- 16: Welle
- H: Hinbewegungspfad
- R: Schwenkrichtung der Halteeinheit 3
- W: Schwenkrichtung der Wand 6
- Z: Packmittelzufuhrrichtung

## Patentansprüche

1. Vorrichtung (100) zur Verpackung von Artikeln (1)
mit einer Aufnahmeeinrichtung (3, 4),
mit einer Falteinrichtung (5) und
mit einer Packmittelzufuhreinrichtung (9),
wobei die Aufnahmeeinrichtung (3, 4) mit dem Artikel (1) und einem an dem Artikel (1) in Packmittelzufuhrrichtung etwa mittig positionierten Packmittel (2) und die Falteinrichtung (5) derart relativ zu einander bewegbar ausgestaltet sind,
dass die Aufnahmeeinrichtung (3, 4) sich mit dem Artikel (1) und dem Packmittel (2) durch die Falteinrichtung (5) hindurchbewegt,
**dadurch gekennzeichnet, dass** die Aufnahmeeinrichtung (3, 4) und die Falteinrichtung (5) ausgestaltet sind, um dem nachfolgenden Packmittel auszuweichen, wobei die Falteinrichtung ein Faltschacht (5) ist, der ausgestaltet ist, um der ausweichenden Aufnahmeeinrichtung (3, 4) auszuweichen.

2. Vorrichtung zur Verpackung nach Anspruch 1, **dadurch gekennzeichnet, dass** mindestens ein Teil (3) der Aufnahmeeinrichtung (3, 4) auf ihrer Rückbewegung einen dem nachfolgenden Packmittel ausweichenden Rückbewegungspfad beschreibt, der sich von dem Hinbewegungspfad (H) unterscheidet.

3. Vorrichtung zur Verpackung nach Anspruch 1 oder 2, **dadurch gekennzeichnet, dass** die ausweichende Rückbewegung in Packmittelzufuhrrichtung (Z) erfolgt.

4. Vorrichtung zur Verpackung nach einem der Ansprüche 1 bis 3, **dadurch gekennzeichnet, dass** die Aufnahmeeinrichtung zwei einander gegenüberliegend angeordnete Halteeinheiten (3, 4) aufweist, die den Artikel (1) und das Packmittel (2) zwischen sich aufnehmen, um sie durch die Falteinrichtung (5) hindurchzuführen.

5. Vorrichtung zur Verpackung nach Anspruch 4, **dadurch gekennzeichnet, dass** mindestens eine Halteeinheit (3) ausgestaltet ist, um bei der Rückbewegung der Aufnahmeeinheit (3, 4) dem nachfolgenden Packmittel auszuweichen.

6. Vorrichtung zur Verpackung nach Anspruch 4 oder 5, **dadurch gekennzeichnet, dass** die mindestens eine Halteeinheit (3) ausgestaltet ist, um neben der Bewegungsrichtung (H) durch die Falteinrichtung (5) einer etwa quer dazu ausgerichteten Ausweichbewegungsrichtung (R) zu folgen.

7. Vorrichtung zur Verpackung nach Anspruch 5 oder 6, **dadurch gekennzeichnet, dass** die mindestens eine Halteeinheit (3) drehbar an einer in Hin- und Rückbewegungsrichtung verlagerbaren Welle (16) befestigt ist.

8. Vorrichtung zur Verpackung nach Anspruch 5 oder 6, **dadurch gekennzeichnet, dass** die mindestens eine Halteeinheit (3) in Packmittelzufuhrrichtung (Z) verschieblich gelagert ist.

9. Vorrichtung zur Verpackung nach einem der vorangehenden Ansprüche, **dadurch gekennzeichnet, dass** der Faltschacht (5) geteilt ausgeführt ist.

10. Vorrichtung zur Verpackung nach Anspruch 9, **dadurch gekennzeichnet, dass** der Faltschacht (5) mindestens eine schwenkbar gelagerte Faltschachtwand (6) aufweist.

11. Vorrichtung zur Verpackung nach Anspruch 9, **dadurch gekennzeichnet, dass** der Faltschacht (5) mindestens eine in Packmittelzufuhrrichtung (Z) verschieblich gelagerte Faltschachtwand (6) aufweist.

12. Vorrichtung zur Verpackung nach Anspruch 10 oder 11, **dadurch gekennzeichnet, dass** die Faltschachtwand (6) ausgestaltet ist, um der Aufnahmeeinheit (3, 4) in Packmittelzufuhrrichtung (Z) auszuweichen.

13. Vorrichtung zur Verpackung nach einem der Ansprüche 10 bis 12, **dadurch gekennzeichnet, dass** die Faltschachtwand (6) über einen Hebel (12) bewegbar ist, dessen Bewegung optional mit der Bewegung der Aufnahmeeinheit (3, 4) gekoppelt ist.

14. Vorrichtung zur Verpackung nach einem der Ansprüche 9 bis 13, **dadurch gekennzeichnet, dass** der Faltschacht (5) modular ausgeführt ist.

15. Vorrichtung zur Verpackung nach einem der vorangehenden Ansprüche, **dadurch gekennzeichnet, dass** die Falteinheit (5) aus der Arbeitsstellung in eine Wartungsstellung aufschwenkbar ausgeführt ist, wozu insbesondere eine Kugelgelenkverbindung des Hebels (12) vorgesehen ist.

16. Vorrichtung zur Verpackung nach einem der vorangehenden Ansprüche, **dadurch gekennzeichnet, dass** die Packmittelzufuhreinrichtung (9) ausgestaltet ist, um Packmittel kontinuierlich zuzuführen.

17. Verfahren zur Verpackung von Artikeln, insbesondere unter Verwendung einer Vorrichtung nach einem der vorangehenden Ansprüche, umfassend die Schritte:
- Aufnehmen des Artikels (1) zusammen mit einem an dem Artikel in Packmittelzufuhrrichtung etwa mittig positionierten Packmittel (2) mittels einer Aufnahmeeinrichtung (3, 4),
- Falten des Packmittels (2) um den Artikel (1) durch eine relative Bewegung zwischen einer Falteinrichtung (5) und der Aufnahmeeinheit (3, 4) zueinander, wobei die Aufnahmeeinrichtung (3, 4) sich mit dem Artikel (1) und dem Packmittel (2) durch die Falteinrichtung (5) hindurchbewegt,
- Abgabe des zumindest teilweise mit dem Packmittel (2) verpackten Artikels (1) und
- Ausführen einer dem nachfolgenden Packmittel ausweichenden Bewegung durch die Aufnahmeeinrichtung (3, 4) und Falteinrichtung (5), wobei die Falteinrichtung ein Faltschacht (5) ist, der eine der ausweichenden Aufnahmeeinrichtung (3, 4) ausweichende Bewegung vollführt.

18. Verfahren nach Anspruch 17, **dadurch gekennzeichnet, dass** die ausweichende Bewegung der Aufnahmeeinrichtung (3, 4) auf einem dem nachfolgenden Packmittel ausweichenden Rückbewegungspfad (R) erfolgt, der sich von dem Hinbewegungspfad (H) unterscheidet.

19. Verfahren nach Anspruch 17 oder 18, **dadurch gekennzeichnet, dass** die ausweichende Bewegung in Packmittelzufuhrrichtung (Z) erfolgt.

20. Verfahren nach einem der Ansprüche 17 bis 19, **dadurch gekennzeichnet, dass** die Falteinrichtung ein Faltschacht (5) mit mindestens einer beweglich gelagerten Faltschachtwand (6) ist, die die der Aufnahmeeinrichtung (3, 4) ausweichende Bewegung vollführt.

## Claims

1. A device (100) for packaging articles (1)
comprising a carrying device (3, 4),
a folding device (5) and
a packaging feed device (9),
the carrying device (3, 4) with the article (1) and a packaging (2), positioned on the article (1) approximately centrally in the packaging feed direction, and the folding device (5) being designed so as to be movable relative to one another in such a way
that the carrying device (3, 4) moves with the article (1) and the packaging (2) through the folding device (5),
**characterised in that** the carrying device (3, 4) and the folding device (5) are designed to avoid the following packaging, the folding device being a folding duct (5) which is designed to avoid the deviating carrying device (3, 4).

2. A device for packaging according to Claim 1, **characterised in that** at least one part (3) of the carrying device (3, 4) on its return movement describes a return movement path avoiding the following packaging, which path differs from the forward movement path (H).

3. A device for packaging according to Claim 1 or 2, **characterised in that** the avoiding return movement takes place in the packaging feed direction (Z).

4. A device for packaging according to one of Claims 1 to 3, **characterised in that** the carrying device comprises two holding units (3, 4) disposed opposite one another, which carry the article (1) and the packaging (2) between them in order to guide them through the folding device (5).

5. A device for packaging according to Claim 4, **characterised in that** at least one holding unit (3) is designed to avoid the following packaging during the return movement of the carrying unit (3, 4).

6. A device for packaging according to Claim 4 or 5, **characterised in that** the at least one holding unit (3) is designed to follow in addition to the direction of movement (H) through the folding device (5) an avoiding direction of movement (R) oriented approximately transversely thereto.

7. A device for packaging according to Claim 5 or 6, **characterised in that** the at least one holding unit (3) is fixed rotatably on a shaft (16) which is movable in the forward and return direction of movement.

8. A device for packaging according to Claim 5 or 6, **characterised in that** the at least one holding unit (3) is mounted so as to be displaceable in the packaging feed direction (Z).

9. A device for packaging according to one of the preceding Claims, **characterised in that** the folding duct (5) is constructed so as to be divided.

10. A device for packaging according to Claim 9, **characterised in that** the folding duct (5) comprises at least one pivotally mounted folding duct wall (6).

11. A device for packaging according to Claim 9, **characterised in that** the folding duct (5) comprises at least one folding duct wall (6) mounted so as to be displaceable in the packaging feed direction (Z).

12. A device for packaging according to Claim 10 or 11, **characterised in that** the folding duct wall (6) is designed to avoid the carrying unit (3, 4) in the packaging feed direction (Z).

13. A device for packaging according to one of Claims 10 to 12, **characterised in that** the folding duct wall (6) is movable via a lever (12), the movement of which is optionally coupled with the movement of the carrying unit (3, 4).

14. A device for packaging according to one of Claims 9 to 13, **characterised in that** the folding duct (5) is constructed in modular form.

15. A device for packaging according to one of the preceding Claims, **characterised in that** the folding unit (5) is constructed so as to be pivotable out of the operating position into a maintenance position, for which purpose particularly a ball joint connection of the lever (12) is provided.

16. A device for packaging according to one of the preceding Claims, **characterised in that** the packaging feed device (9) is designed so as to feed packaging continuously.

17. A method for packaging articles, particularly using a device according to one of the preceding Claims, comprising the steps:
- carrying of the article (1) together with a packaging (2) positioned on the article approximately centrally in the packaging feed direction by means of a carrying device (3, 4),
- folding of the packaging (2) around the article (1) by means of a relative movement with respect to one another between a folding device (5) and the carrying unit (3, 4), the carrying device (3, 4) moving with the article (1) and the packaging (2) through the folding device (5),
- delivery of the article (1) packaged at least partially with the packaging (2) and
- performing of a movement avoiding the following packaging by the carrying device (3, 4) and the folding device (5), the folding device being a folding duct (5) which performs a movement avoiding the deviating carrying device (3, 4).

18. A method according to Claim 17, **characterised in that** the avoiding movement of the carrying device (3, 4) takes place on a return movement path (R) avoiding the following packaging, which path differs from the forward movement path (H).

19. A method according to Claim 17 or 18, **characterised in that** the avoiding movement takes place in the packaging feed direction (Z).

20. A method according to one of Claims 17 to 19, **characterised in that** the folding device is a folding duct (5) with at least one movably mounted folding duct wall (6) which performs the movement avoiding the carrying device (3, 4).

## Revendications

1. Dispositif (100) d'emballage d'articles (1), lequel comporte
un mécanisme de réception (3, 4),
un mécanisme de pliage (5) et
un mécanisme d'amenée d'un moyen d'emballage (9),
le mécanisme de réception (3, 4), doté de l'article (1) et d'un moyen d'emballage (2) positionné sur l'article (1), à peu près au milieu dans la direction d'amenée du moyen d'emballage, et le mécanisme de pliage (5) étant conformés de façon à pouvoir se déplacer l'un par rapport à l'autre de sorte que
le mécanisme de réception (3, 4) passe avec l'article (1) et le moyen d'emballage (2) par le mécanisme de pliage (5),
**caractérisé en ce que** le mécanisme de réception (3, 4) et le mécanisme de pliage (5) sont conformés de façon à contourner le moyen d'emballage suivant, le mécanisme de pliage étant une cage de pliage qui est conformée de façon à contourner le mécanisme de réception (3, 4) effectuant le contournement.

2. Dispositif d'emballage selon la revendication 1, **caractérisé en ce qu'**au moins une partie (3) du mécanisme de réception (3, 4) suit lors du mouvement de retour de celui-ci un trajet de mouvement de retour qui contourne le moyen d'emballage suivant et qui est différent du trajet aller (H).

3. Dispositif d'emballage selon la revendication 1 ou 2, **caractérisé en ce que** le contournement de retour est effectué dans la direction d'amenée du moyen d'emballage (Z).

4. Dispositif d'emballage selon l'une des revendications 1 à 3, **caractérisé en ce que** le mécanisme de réception comporte deux unités de retenue (3, 4), placées l'une en face de l'autre, qui reçoivent entre elles l'article (1) et le moyen d'emballage (2) afin de les faire passer par le mécanisme de pliage (5).

5. Dispositif d'emballage selon la revendication 4, **caractérisé en ce qu'**au moins une unité de retenue (3) est conformée de façon à contourner le moyen d'emballage suivant pendant le mouvement de retour de l'unité de réception (3, 4).

6. Dispositif d'emballage selon la revendication 4 ou 5, **caractérisé en ce que** l'au moins une unité de retenue (3) est conformée de façon à suivre, en plus de la direction (H) du mouvement effectué par le mécanisme de pliage (5), une direction de contournement (R) qui est à peu près transversale à cette direction de mouvement (H).

7. Dispositif d'emballage selon la revendication 5 ou 6, **caractérisé en ce que** l'au moins une unité de retenue (3) est fixée de façon à pouvoir tourner sur un arbre (16) déplaçable dans une direction de mouvement alternatif.

8. Dispositif d'emballage selon la revendication 5 ou 6, **caractérisé en ce que** l'au moins une unité de retenue (3) est montée de façon déplaçable dans une direction d'amenée du moyen d'emballage (Z).

9. Dispositif d'emballage selon l'une des revendications précédentes, **caractérisé en ce que** la cage de pliage (5) est réalisée en plusieurs sections.

10. Dispositif d'emballage selon l'une des revendications précédentes, **caractérisé en ce que** la cage de pliage (5) comporte au moins une paroi de cage de pliage (6) montée de façon à pouvoir pivoter.

11. Dispositif d'emballage selon la revendication 9, **caractérisé en ce que** la cage de pliage (5) comporte au moins une paroi de cage de pliage (6) montée de façon déplaçable dans la direction d'amenée du moyen d'emballage (Z).

12. Dispositif d'emballage selon la revendication 10 ou 11, **caractérisé en ce que** la paroi de cage de pliage (6) est conformée de façon à contourner l'unité de réception (3, 4) dans la direction d'amenée du moyen d'emballage (Z).

13. Dispositif d'emballage selon l'une des revendications 10 à 12, **caractérisé en ce que** la paroi de cage de pliage (6) est déplaçable au moyen d'un levier (12) dont le mouvement est couplé en option au mouvement de l'unité de réception (3, 4).

14. Dispositif d'emballage selon l'une des revendications 9 à 13, **caractérisé en ce que** la cage de pliage (5) est réalisée de façon modulaire.

15. Dispositif d'emballage selon l'une des revendications précédentes, **caractérisé en ce que** l'unité de pliage (5) est réalisée de façon à pouvoir pivoter de la position de travail dans une position d'attente, ce pour quoi le levier (12) est doté notamment d'une liaison à rotule.

16. Dispositif d'emballage selon l'une des revendications précédentes, **caractérisé en ce que** le mécanisme d'amenée du moyen d'emballage (9) est conformé de façon à amener leu moyen d'emballage en continu.

17. Procédé d'emballage d'articles, notamment en utilisant un dispositif selon l'une des revendications précédentes, ledit procédé comportant les étapes consistant à :
- recevoir l'article (1) conjointement avec un moyen d'emballage (2), positionné sur l'article à peu près au milieu dans la direction d'amenée du moyen d'emballage, au moyen d'un mécanisme de réception (3, 4),
- plier le moyen d'emballage (2) autour de l'article (1) en effectuant un mouvement relatif entre un mécanisme de pliage (5) et l'unité de réception (3, 4) l'un par rapport à l'autre, le mécanisme de réception (3, 4) passant avec l'article (1) et le moyen d'emballage (2) par le mécanisme de pliage (5),
- délivrer l'article (1) emballé au moins partiellement avec le moyen d'emballage (2) et
- faire effectuer au mécanisme de réception (3, 4) et au mécanisme de pliage (5) un mouvement de contournement du moyen d'emballage suivant, le mécanisme de pliage étant une cage de pliage (5) qui effectue un mouvement de contournement du mécanisme de réception (3,4) effectuant un contournement.

18. Procédé selon la revendication de 17, **caractérisé en ce que** le mouvement de contournement effectué par le mécanisme de réception (3, 4) suit un trajet de retour (R) qui contourne le moyen d'emballage suivant et qui est différent du trajet aller (H).

19. Procédé selon la revendication 17 ou 18, **caractérisé en ce que** le mouvement de contournement est effectué dans la direction d'amenée du moyen d'emballage (Z).

20. Procédé selon l'une des revendications 17 à 19, **caractérisé en ce que** le mécanisme de pliage est une cage de pliage (5) qui comporte au moins une paroi de cage de pliage (6) qui est montée de façon mobile et qui suit le mouvement de contournement du mécanisme de réception (3, 4).
